# EUROPÄISCHE PATENTSCHRIFT

(11) **EP 2 080 566 B1**
(45) Veröffentlichungstag und Bekanntmachung des Hinweises auf die Patenterteilung: **17.02.2010**
(21) Anmeldenummer: 08021141.0
(22) Anmeldetag: 05.12.2008
(51) Int. Cl.: B08B 5/02, B08B 9/043, E21B 37/00

(54) **Vorrichtung und Verfahren zum Reinigen von Bohrlöchern**
Device and method for cleaning boreholes
Dispositif et procédé de nettoyage de trous de forage

(30) Priorität: 27.12.2007 DE 102007063526
(43) Veröffentlichungstag der Anmeldung: 22.07.2009
(73) Patentinhaber: Adolf Würth GmbH & Co. KG, 74653 Künzelsau (DE)
(72) Erfinder: Kretzschmar, Markus, 74632 Neuenstein (DE); Wieland, Achim, 74211 Leingarten (DE)

(56) Entgegenhaltungen:
- WO-A-99/57416
- CH-A- 275 352
- DE-A1- 3 342 457
- DE-U1-202004 006 187
- FR-A- 2 842 580

## Beschreibung

Die Erfindung betrifft eine Vorrichtung und ein Verfahren zum Reinigen von Bohrlöchern.

Es ist bekannt, dass man Verankerungselemente, beispielsweise Befestigungsanker, in Bohrlöchern verkleben kann. Beispielsweise ist es zum nachträglichen Anbringen von Gebäudeteilen an bestehenden Gebäuden erforderlich, Armierungselemente in vorhandene Gebäudeteile, beispielsweise Decken, einzubringen. Hierzu werden Löcher gebohrt, die zum Teil sehr tief sind. In diese Bohrlöcher muss dann Mörtel, Klebstoff oder ein sonstiges abbindendes Material eingebracht werden, in das dann anschließend die Armierungselemente, beispielsweise Armierungseisen, eingebracht werden. Damit eine solche Verklebung von Verankerungselementen, Armierungseisen oder dergleichen korrekt durchgeführt werden kann, muss das beim Bohren der Löcher gebildete Gesteinsmehl oder dergleichen aus dem Bohrloch entfernt werden.

DE 33 42 457 A1 offenbart eine Vorrichtung zum Reinigen von Bohrlöchern mit einem Ausblasdüsenkörper, einem mit einem Eingangsanschluss des Ausblasdüsenkörpers verbundenen Schlauch und einem Anschluss für eine Druckluftquelle, wobei der Ausblasdüsenkörper mehrere, um den Umfang verteilte und schräg nach außen und hinten gerichtete, Ausblasdüsen aufweist. Der Ausblasdüsenkörper weist über die gesamte Länge einen gleichbleibenden Durchmesser auf. Das dem Schlauch abgewandte Ende weist die Form eines Kegelstumpfes auf, in dessen Mitte ebenfalls eine Ausblasdüse angeordnet ist. Der Ausblasdüsenkörper verfügt zudem über mindestens eine verschiebbare Dichtmanschette, mit welcher die Ausblasdüsen wahlweise verschlossen werden können.

CH 275 352 A offenbart eine Vorrichtung zum Reinigen von Innenwänden von Rohren, insbesondere zum Entschlammen. Die Gebrauchs- und Wirkungsweise dieser Vorrichtung sieht den Anschluss an den Hahn einer unter Druck stehenden Wasserleitung vor, wodurch ein mit einer Düse versehener, drehbarer Ring über den auftretenden Rückschub selbstständig in Drehung versetzt wird. Beim Verschieben der Reinigungsvorrichtung durch das Rohr, überstreicht der austretende Wasserstrahl laufend den gesamten Umfang des Rohrinnern und spült überall den Schlamm oder sonstige Verunreinigungen an der Rohrwandung weg.

FR-A-2 842 580 offenbart eine Reinigungssonde zum Reinigen von Abflüssen von Kanalisationssystemen. Die Reinigung erfolgt über einen Hochdruckwasserstrahl, welcher aus den Ausblasdüsen austritt. Das dem Schlauch abgewandte Ende des Ausblasdüsenkörpers entspricht hierbei einer Kugelkalotte.

WO 99/57416 A offenbart eine Vorrichtung zur Reinigung von Rohren und/oder Bohrlöchern mit einer Reinigungsvorrichtung, welche einen gleichbleibenden Umfang aufweist. Um eine Abstrahleinrichtung in Rotation zu versetzen wird ein Motor eingesetzt. Die Ausblasdüsen der Abstrahleinrichtung sind schräg nach außen und hinten gerichtet. Das dem Bohrloch zugewandte Ende der Abstrahleinrichtung weist eine ebene Stirnseite auf.

Da die Bohrlöcher unter Umständen sehr tief sein können, muss es auch möglich sein, diese tiefen Bohrlöcher von losem Material zu reinigen.

Der Erfindung liegt die Aufgabe zu Grunde, eine Möglichkeit zur Reinigung von auch tiefen Bohrlöchern zu schaffen, die sich einfach durchführen lässt und ohne zusätzliche auf Baustellen möglicherweise nicht vorhandene Hilfsmittel auskommt.

Zur Lösung dieser Aufgabe schlägt die Erfindung eine Vorrichtung mit den im Anspruch 1 genannten Merkmalen vor. Weiterbildungen der Erfindung sind Gegenstand von Unteransprüchen.

Die Erfindung schlägt ebenfalls vor, eine Vorrichtung zur Reinigung von Bohrlöchern zu verwenden.

Die Vorrichtung enthält also einen Schlauch, der an eine auf Baustellen üblicherweise vorhandene Druckluftquelle angeschlossen werden kann. An dem vorderen Ende des Schlauchs wird ein Ausblasdüsenkörper angebracht, der Ausblasdüsen aufweist. Diese Düsen sind erfindungsgemäß so ausgebildet, dass der aus ihnen austretende Luftstrahl radial zu dem Bohrloch gerichtet ist. Die Reinigung geschieht dann so, dass der Ausblasdüsenkörper in das Bohrloch bis zu dem Ende des Bohrlochs eingeschoben und Luft aus den Düsen ausgeblasen wird. Die Luft bläst das lose Material nach vorne, so dass nach und nach das gesamte lose Material aus dem Bohrloch heraus geblasen wird.

Erfindungsgemäß ist vorgesehen, dass der Ausblasdüsenkörper die Form eines an einen Kegelstumpf anschließenden Zylinderabschnitts aufweist, wobei die Ausblasdüsen in dem Zylinderabschnitt angeordnet sind. Der Kegelstumpf ist dabei dem Schlauch zugewandt. Auf diese Weise kann dafür gesorgt werden, dass nach dem Einschieben des Ausblasdüsenkörpers bis auf den Boden tatsächlich auch der tiefste Teil des Bohrlochs ausgeblasen werden kann. Beim Zurückziehen des Ausblasdüsenkörpers mithilfe des Schlauchs sorgt der Kegelstumpfabschnitt dafür, dass der Ausblasdüsenkörper nirgendwo hängen bleiben kann.

Erfindungsgemäß kann vorgesehen sein, dass der kleinste Durchmesser des Kegelstumpfabschnitts etwa dem Außendurchmesser des Druckluftschlauchs entspricht.

Erfindungsgemäß kann in Weiterbildung vorgesehen sein, dass der Ausblasdüsenkörper rotationssymmetrisch ausgebildet ist.

Es hat sich als besonders sinnvoll herausgestellt, dass während des Einschiebens des Ausblasdüsenkörpers keine Beaufschlagung mit Druckluft erfolgt, da dies das lose Material nicht unbedingt aus dem Bohrloch heraus, sondern weiter in das Innere des Bohrlochs hinein befördern kann.

Weitere Merkmale, Einzelheiten und Vorzüge der Erfindung ergeben sich aus den Ansprüchen und der Zusammenfassung, deren beider Wortlaut durch Bezugnahme zum Inhalt der Beschreibung gemacht wird, der folgenden Beschreibung einer bevorzugten Ausführungsform der Erfindung sowie anhand der Zeichnung. Hierbei zeigt:
- Figur 1: schematisch die Anordnung einer von der Erfindung vorge- schlagenen Vorrichtung in einem Bohrloch.

Figur 1 zeigt schematisch ein Bohrloch 1 in einer Wand 2. Das Bohrloch ist aus Gründen der vereinfachten Darstellung nicht besonders tief dargestellt. Nach der Herstellung des Bohrlochs 1 enthält es größere Mengen von losem Material, das zum Teil noch an den Wänden des Bohrlochs haftet, zum Teil auch lose in Bohrloch liegt. Wenn anschließend zur Befestigung eines Befestigungsankers, von Armierungseisen oder dergleichen aushärtendes Material, Klebstoff oder dergleichen eingebracht wird, so kann das lose Material zwischen den Klebstoff und der Wand liegen und damit eine Verbindung des Klebstoffs mit der Wand verhindern. Aus diesem Grunde muss das lose Material möglichst sorgfältig aus dem Bohrloch entfernt werden.

Hierzu wird erfindungsgemäß eine Vorrichtung verwendet, die an dem vorderen Ende eines Schlauchs 3 einen Ausblasdüsenkörper 4 aufweist. Der Ausblasdüsenkörper 4 besteht beispielsweise aus Metall, da er beim Einschieben und Herausziehen aus dem Bohrloch 1 mit der Wand des Bohrlochs 1 in Berührung kommt und daher aus hartem Material bestehen soll. Der Ausblasdüsenkörper 4 enthält einen dem Schlauch 3 zugewandten vorderen Abschnitt 5 in Form eines Kegelstumpfes. An der dem Schlauch 3 abgewandten Seite geht dieser Kegelstumpfabschnitt 5 in einen Zylinderabschnitt 6 über, der dann in einer ebenen Stirnfläche 7 endet. Hier ist eine kleine Fase gebildet. In diesem relativ schmalen Zylinderabschnitt 6 sind über den Umfang verteilte Ausblasdüsen 8 ausgebildet, also kurze mit dem hohlen Inneren des Ausblasdüsenkörpers 4 in Verbindung stehende radiale Kanäle.

An dem dem Schlauch 3 zugewandten Ende 9 des Ausblasdüsenkörpers 4 weist dieser einen Durchmesser auf, der etwa dem Durchmesser des Schlauchs 3 entspricht. Hier weist der Ausblasdüsenkörper 4 einen Ansatz 10 mit einem Außengewinde auf, der innen hohl ist. Auf diesen Ansatz 10 ist der Schlauch 3 aufgeschraubt und dann mit einer nicht dargestellten Sicherungseinrichtung festgelegt.

Der Schlauch 3 wird nach vorne geschoben, bis der Ausblasdüsenkörper 4 auf dem Boden 11 des Bohrlochs 1 zur Anlage kommt. Anschließend wird über den Schlauch 3 Druckluft zugeführt, die aus den Ausblasdüsen 8 austritt. Diese Druckluft bläst das lose Material weg, und da es keine andere Möglichkeit gibt, gelangt dieses Material zusammen mit dem Luftstrom aus dem Bohrloch 1 heraus. Nach einer kurzen Zeit wird an dem Schlauch 3 gezogen und der Ausblasdüsenkörper 4 unter weiterer Beaufschlagung mit Druckluft aus dem Bohrloch 1 ganz herausgezogen. Dabei wird das Material weiter nach vorne heraus geblasen.

Aufgrund der Kegelstumpfform mit der Spitze in Richtung auf den Schlauch ist dafür gesorgt, dass der Ausblasdüsenkörper 4 beim Herausziehen nicht hängen bleiben kann.

## Patentansprüche

1. Vorrichtung zum Reinigen von Bohrlöchern (1), mit einem Ausblasdüsenkörper (4),
einem mit einem Eingangsanschluss des Ausblasdüsenkörpers (4) verbundenen Schlauch (3),
einem Anschluss für eine Druckluftquelle,
**dadurch gekennzeichnet, dass**
der Ausblasdüsenkörper (4) mehrere, um den Umfang verteilte, radial wirkende Düsen (8) und an seinem dem Schlauch (3) abgewandten Ende eine ebene Stirnfläche (7) aufweist und die Ausblasdüsen (8) unmittelbar benachbart zu dieser ebenen Stirnfläche (7) angeordnet sind und der Ausblasdüsenkörper (4) die Form eines an einen Kegelstumpf (5) anschließenden Zylinders (6) aufweist, wobei die Ausblasdüsen (8) in dem Zylinderabschnitt (6) angeordnet sind.

2. Vorrichtung nach einem der vorhergehenden Ansprüche, bei der der Kegelstumpfabschnitt (5) des Ausblasdüsenkörpers (4) dem Schlauch (3) zugewandt ist.

3. Vorrichtung nach einem der vorhergehenden Ansprüche, bei der der kleinste Durchmesser des Kegelstumpfes (5) dem Außendurchmesser des Schlauchs (3) entspricht.

4. Vorrichtung nach einem der vorhergehenden Ansprüche, bei der der Ausblasdüsenkörper (4) rotationssymmetrisch aufgebaut ist.

5. Verwendung einer Vorrichtung nach einem der vorhergehenden Ansprüche zur Reinigung von Bohrlöchern (1).

6. Verwendung nach Anspruch 5, bei der der Ausblasdüsenkörper (4) mithilfe des Schlauchs (3) in das Bohrloch (1) eingeschoben und mithilfe des Schlauchs (3) aus dem Bohrloch (4) herausgezogen wird.

7. Verfahren zum Reinigen von Bohrlöchern (1), bei dem eine Vorrichtung nach einem der vorhergehenden Ansprüche in das Bohrloch (1) eingeführt wird, bis der Ausblasdüsenkörper (4) das Ende des Bohrlochs (1) erreicht, und der Ausblasdüsenkörper (4) während der Luftdruckbeaufschlagung durch den Schlauch (3) langsam aus dem Bohrloch (1) herausgezogen wird.

8. Verfahren nach Anspruch 7, bei dem der Ausblasdüsenkörper (4) mithilfe des Schlauchs (3) in das Bohrloch (1) eingeschoben wird.

9. Verfahren nach Anspruch 7 oder 8, bei dem während des Einschiebens des Ausblasdüsenkörpers (4) mithilfe des Schlauchs (3) in das Bohrloch (1) keine Druckluftbeaufschlagung erfolgt.

## Claims

1. A device for cleaning drilled holes (1) with a blow-off nozzle body (4), a tube (3) connected to an inlet connection of the blow-off nozzle body (4), a connection for a source of compressed air, **characterised in that** the blow-off nozzle body (4) comprises several radially acting nozzles (8) distributed about the circumference and a flat end surface (7) on the side facing away from the tube (3) and the blow-off nozzles (8) are arranged immediately adjacent to this flat end face (7) and the blow-off nozzle body (4) is in the shape of a cylinder (6) adjoining a cone frustum (5), whereby the blow-off nozzles (8) are arranged in the cylinder section (6).

2. The device in accordance with any one of the preceding claims in which the frustum section (5) of the blow-off nozzle body (4) faces the tube (3).

3. The device in accordance with any one of the preceding claims in which the smallest diameter of the frustum (5) corresponds with the outer diameter of the tube (3).

4. The device in accordance with any one of the preceding claims in which the blow-off nozzle body (4) is rotationally symmetrical.

5. Use of a device in accordance with any one of the preceding claims for cleaning drilled holes (1).

6. Use in accordance with claim 5, whereby the blow-off nozzle body (4) is pushed into the drilled hole (1) by means of the tube (3) and pulled out of the drilled hole (4) by means of the tube (3).

7. A method of cleaning drilled holes (1) in which a device in accordance with any one of the preceding claims is introduced into the drilled hole (1) until the blow-off nozzle body (4) reaches the end of the drilled hole (1) and the blow-off nozzle body(4) is slowly pulled out of the drilled hole (1) while it is being blown with compressed air by the tube (3).

8. The method in accordance with claim 7 in which the blow-off nozzle body (4) is pushed into the drilled hole (1) by means of the tube (3).

9. The method in accordance with claim 7 and 8 in which during insertion of the blow-off nozzle body (4) by means of the tube (3) into the drilled hole (1) no compressed air is blown.

## Revendications

1. Dispositif pour nettoyer des trous de forage (1), comprenant
un corps de buses de soufflage (4),
un tuyau (3) relié à un raccordement d'arrivée du corps de buses de soufflage (4),
un moyen de raccordement à une source d'air comprimé,
**caractérisé en ce que**
le corps de buses de soufflage (4) présente une pluralité de buses (8) réparties sur le pourtour et agissant radialement et sur son extrémité détournée du tuyau (3) une surface frontale plane (7), et les buses de soufflage (8) sont placées dans le voisinage direct de cette surface frontale plane (7) et le corps de buses de soufflage (4) présente la forme d'un cylindre (6) se raccordant sur un cône tronqué (5), sachant que les buses de soufflage (8) sont placées dans la section de cylindre (6).

2. Dispositif selon l'une des revendications précédentes, dans lequel la section de cône tronqué (5) du corps de buses de soufflage (4) est tournée vers le tuyau (3).

3. Dispositif selon l'une des revendications précédentes, dans lequel le plus petit diamètre du cône tronqué (5) correspond au diamètre extérieur du tuyau (3).

4. Dispositif selon l'une des revendications précédentes, dans lequel le corps de buses de soufflage (4) est monté de manière symétrique en rotation.

5. Utilisation d'un dispositif selon l'une des revendications précédentes pour nettoyer des trous de forage (1).

6. Utilisation selon la revendication 5, dans lequel le corps de buses de soufflage (4) est poussé dans le trou de forage (1) à l'aide du tuyau (3) et tiré hors du trou de forage (1) à l'aide du tuyau (3).

7. Procédé de nettoyage de trous de forage (1), dans lequel un dispositif selon l'une des revendications précédentes est introduit dans le trou de forage (1) jusqu'à ce que le corps de buses de soufflage (4) atteigne l'extrémité du trou de forage (1) et le corps de buses de soufflage (4) est tiré lentement hors du trou de forage (1) par le tuyau (3) pendant l'alimentation en air comprimé.

8. Procédé selon la revendication 7, dans lequel le corps de buses de soufflage (4) est poussé dans le trou de forage (1) à l'aide du tuyau (3).

9. Procédé selon la revendication 7 ou 8, dans lequel il n'y a aucune alimentation en air comprimé pendant l'introduction du corps de buses de soufflage (4) dans le trou de forage (1) à l'aide du tuyau (3).
